# EUROPÄISCHE PATENTSCHRIFT

(11) **EP 0 129 497 B1**
(45) Veröffentlichungstag und Bekanntmachung des Hinweises auf die Patenterteilung: **16.09.1987**
(21) Anmeldenummer: 84730041.5
(22) Anmeldetag: 16.04.1984
(51) Int. Cl.: B21B 19/00

(54) **Kegelschrägwalzwerk**
Cross-rolling mill with conical rolls
Laminoir à cylindres obliques coniques

(30) Priorität: 21.06.1983 DE 3322615
(43) Veröffentlichungstag der Anmeldung: 27.12.1984
(73) Patentinhaber: MANNESMANN Aktiengesellschaft, 40027 Düsseldorf (DE)
(72) Erfinder: vom Dorp, Walter, D-4050 Mönchengladbach 2 (DE); Steinbrecher, Heinrich, D-4005 Meerbusch 3 (DE); Häusler, Karl Heinz, D-4052 Korschenbroich 1 (DE)
(74) Vertreter: Meissner, Peter E., Dipl.-Ing.

## Beschreibung

Die Erfindung betrifft ein Rohrwalzwerk gemäss Oberbegriff des Anspruchs 1, das als 2-Walzen-Stiefel-Kegelschrägwalzwerk bekannt ist, das im Gegensatz zum 1885 patentierten Mannesmann-Schrägwalzwerk mit schrägen Walzenachsen - die einen Winkel von z.B. 30° zur Walzenachse haben können - arbeitet und wo die Walzen deshalb die Form eines Kegels haben. Das Kegelschrägwalzwerk hat gegenüber dem Mannesmann-Schrägwalzwerk, das auch in der abgewandelten Walzenform als Tonnenlocher existiert, den Vorteil der schonenden Materialbeanspruchung beim Lochen und Strecken. Bei beiden Walzverfahren sind jedoch die Streckgrade begrenzt und zwar beim Tonnen-Schrägwalzwerk auf etwa 3:1, beim Kegelschrägwalzwerk nach heutigen Erkenntnissen auf etwa 5:1. Tonnen- und Kegelwalzverfahren werden als Querwalzverfahren bezeichnet. Charakteristisch bei Querwalzverfahren ist, dass das Walzmaterial, also die Wand der Luppe oder des Hohlblocks, bei seiner Streckung in die Breite fliesst. Dieses Fliessen in die Breite wird durch den Einsatz von festen Führungsschuhen oder rotierenden Führungsscheiben - als Diescherscheiben bekannt - zwangsweise begrenzt und in eine Streckung in Längsrichtung umgewandelt. Bei Dreiwalzenschrägwalzwerken ist der Einsatz von Führungen aus Platzgründen nicht möglich. Hier wird die Kaliberöffnung, der sogenannte Walzspalt, von den 3 Walzen umschlossen. Bei zu starker Reduktion der Luppen- oder Höhlblockwandstärke würde das Material soweit in die Breite fliessen, dass es in die Räume zwischen den Walzen hineinfliessen würde, wodurch in der Regel der Walzprozess zusammenbricht und Fehlwalzungen auftreten.

Es ist bekannt, dass die Streckfähigkeit eines Schrägwalzwerkes im ursächlichen Zusammenhang mit der Schräglage der Walzen zu sehen ist. Je grösser die Schräglage, desto grösser die Streckfähigkeit. Dieser Effekt wurde beim Planetenschrägwalzwerk, das durch die DE-A-31 12 781 bekannt ist, insofern ausgenutzt, als hier der Schrägwinkel auf z.B. 50° gesteigert wurde. Im Gegensatz zu den Querwalzverfahren sind auch die sogenannten Längswalzverfahren, wie z.B. Stopfenwalzverfahren, bekannt. Beim Längswalzverfahren beträgt der Winkel zwischen der Walzen- und der Walzgutachse 90°. Kennzeichen der Längswalzverfahren ist, dass hier die Streckung der Luppenwandstärke hauptsächlich in Längsrichtung erfolgt. Die möglichen Strekkungen sind aber auch hier eingegrenzt, wobei hauptsächlich die Technologie des Kalibrierens eine Rolle spielt.

Den beim Planetenschrägwalzwerk verwirklichten Schrägwinkel der Walzen könnte man in seiner Tendenz als zum Längswalzen hin gerichtet betrachten. Ein Teil der hier beim Walzen von Rohren auftretenden Zugkräfte wirkt sich in der Längsrichtung des Walzgutes aus und verhindert dadurch eine zu starke Breitung. Vereinfachend dargestellt ist dies der Effekt, der mit dieser Art von Walzwerken das Walzen von Rohrluppen mit z.B. 10-facher Streckung erlaubt. Eine derart hohe Streckung ermöglicht es, mit höheren Einsatzgewichten als bei herkömmlichen Schrägwalzwerken zu walzen, d.h. längere Luppen zu erzeugen, die z.B. 70 m sein können.

Das bekannte Planetenschrägwalzwerk hat als besonderes Merkmal, dass es einen Rotor besitzt, in dem sich 3 Walzen befinden, die um das Rohr rotieren. Die Rohrluppe dagegen rotiert nicht. Diese Anordnung erlaubt ohne Zwischenwärmen in das nachfolgende Streckreduzierwalzwerk einzulaufen, wo das Fertigrohr hergestellt wird.

Diese Anordnung des rotierenden Walzgerüstes mit angetriebenen Walzen im Folgeaggregat hat jedoch eine ganze Reihe von Nachteilen:
- das rotierende Walzgerüst ist durch die auftretenden Fliehkräfte in der Drehzahl begrenzt und damit auch in der möglichen Walzgeschwindigkeit.
- Die Fliehkräfte beanspruchen zusätzlich die Walzenlager auf Verschleiss und vermindern deren Lebensdauer.
- Die Fliehkräfte verursachen abhängig von der Rotordrehzahl eine Aufdehung des Rotors, wodurch die Genauigkeit des Walzgutes negativ beeinflusst wird.
- Der Rotor ist nur bis zu einem bestimmten Durchmesser wirtschaftlich einsetzbar. Der max. mögliche Rotordurchmesser bestimmt auch den max. walzbaren Luppendurchmesser, dessen Grenze bei etwa 10" (25,4 cm) liegt.
- Die Walzen müssen relativ klein sein, um auch den Rotordurchmesser klein zu halten. Dadurch wird ihre Lebensdauer negativ beeinflusst.
- Die Walzenanstellung ist sehr kompliziert und muss einschliesslich der Antriebe mitrotieren, sobald die Walzen während des Betriebes nachgestellt werden sollen.
- Der kontinuierliche Betrieb vergrössert den Störfaktor der Gesamtanlage.

Aufgabe der Erfindung ist es, das Kegelschrägwalzwerk so auszubilden, dass die Walzgeschwindigkeit und damit der Ausstoss des Walzwerkes wesentlich erhöht werden kann bei verbesserter Standzeit der Kegelwalzen.

Gelöst wird diese Aufgabe erfindungsgemäss mit den im Anspruch 1 angegebenen Merkmalen.

Vorzugsweise Weiterbildungen ergeben sich aus den Unteransprüchen.

Das erfindungsgemässe 3 Kegelwalzen aufweisende Kegelschrägwalzwerk vereinigt folgende Vorteile:
- Die Begrenzung der Rotordrehzahl durch die Fliehkraft ist nicht mehr gegeben. Die Walzendrehzahl und damit die Walzgeschwindigkeit kann wesentlich höher sein.
- Die Walzenlager werden nicht durch die Fliehkraft beansprucht und haben eine längere Lebensdauer.
- Das Walzgerüst kann schwer gebaut werden. Eine Aufdehnung durch die Fliehkraft entfällt.
- Der max. walzbare Luppendurchmesser ist grösser und kann z.B. 14" (35 cm) betragen.
- Die herstellbare Luppenlänge kann 30 m und grösser sein.
- Die Walzen können grösser sein und haben eine bessere Standzeit.
- Die Walzenanstellung entspricht dem herkömmlichen Walzmaschinenbau und ist weniger kompliziert.
- Durch diskontinuierlichen Betrieb wird der Störfaktor verringert.

Die Erfindung soll nachfolgend anhand der Zeichnungen, die ein Ausführungsbeispiel zeigen, erläutert werden.

Dabei zeigt:
Fig. 1 einen Schnitt durch das Kegelschrägwalzwerk längs zur Walzgutachse,
Fig. 2 einen Schnitt gemäss der Linie A-B in Fig.1,
Fig. 3 eine Ansicht in Richtung des Pfeiles C gemäss Fig. 1,
Fig. 4 den Antrieb der Kegelwalzen im Schnitt und
Fig. 5 die Anordnung der Luppenführung an der Auslaufseite des Walzwerks.

In der Fig. 1 ist im Längsschnitt zur Walzgutachse das Walzwerk dargestellt. In Verbindung mit der Fig. 2 ist die Anordnung der Kegelwalzen 1, 2, 3 ersichtlich, die unter einem Schrägwinkel zwischen 30 und 75°vorzugsweise 50° angeordnet sind. Aus der Fig. 2 ergibt sich im einzelnen, dass die Antriebswellen 4, 5, 6 für die Kegelwalzen 1, 2, 3 seitlich zu einer Seite des Walzwerks herausgeführt sind. An dieser Seite sind sie unter Zwischenschaltung eines Getriebes 12 mit dem Antriebsaggregat 13 verbunden. Die Kegelwalzen sind durch Verstellmechanismen 7 radial zur Walzgutachse anstellbar, wobei die Schwenkachse für die Kegelwalzen parallel zur Walzgutachse verläuft.

Aus Fig. 4 ergibt sich der Antrieb der Kegelwalzen, und zwar erfolgt dieser über Kegelräder, wo- .bei der Winkel zwischen jeder der Antriebswellen 4, 5, 6 und der Walzgutachse in horizontaler Ebene vorzugsweise 90° beträgt.

Auf der Auslaufseite des erfindungsgemässen Kegelschrägwalzwerks ist eine Luppenführung vorgesehen, die aus angetriebenen Schrägrollen 8, 9, 10 besteht, wobei Antriebe 14, 15, 16 über zwischengeschaltete Getriebe 17, 18, 19 mit den Schrägrollen verbunden sind.

Die Führung hat die Aufgabe, die Luppe 11 synchron mit einer Drehzahl und Längsgeschwindigkeit entsprechend der Drehzahl und Längsgeschwindigkeit, mit der die Luppe aus dem Walzwerk austritt, zu führen. Durch diese Führung bzw. Unterstützung braucht das Walzwerk während des Walzens nicht die erforderliche Dreh- und Längskraft für die austretende Luppe aufzubringen. Damit wird verhindert, dass sich die Luppe während des Walzens verwindet.

## Patentansprüche

1. Rohrwalzwerk mit angetriebenen Kegelwalzen, die um ortsfeste Achsen drehbar und unter einem Schrägwinkel zur Walzachse angeordnet sind, dadurch gekennzeichnet, dass drei Kegelwalzen (1, 2, 3) unter einem Schrägwinkel zwischen 30 und 75° und um die Achsen (20,21,22) parallel zur Walzachse schwenkbar angeordnet sind, dass die einzelnen Antriebswellen (4, 5, 6) seitlich zu einer Seite des Rohrwalzwerkes herausgeführt sind und dass der Winkel zwischen jeder der Antriebswellen (4, 5, 6) und der Walzgutachse in horizontaler Ebene vorzugsweise 90° beträgt.

2. Rohrwalzwerk nach Anspruch 1, dadurch gekennzeichnet, dass der Walzenschrägwinkel 50° beträgt.

3. Rohrwalzwerk nach Anspruch 1 oder 2, dadurch gekennzeichnet, dass die Kegelwalzen (1, 2, 3) in Walzeneinbaustücken gelagert sind.

4. Rohrwalzwerk nach Anspruch 3, dadurch gekennzeichnet, dass die Walzeneinbaustücke durch einen Verstellmechanismus (7) radial zur Walzgutachse anstellbar sind, wobei die Verlängerung der Anstellachse durch den Walzgutmittelpunkt verläuft.

5. Rohrwalzwerk nach einem der Ansprüche 1 bis 4, dadurch gekennzeichnet, dass an der Auslaufseite des Walzwerkes eine angetriebene, Schrägrollen (8, 9, 10) aufweisende Luppenführung vorgesehen ist, wobei die Drehzahl der Schrägrollen auf die Drehzahl und Längsgeschwindigkeit der aus dem Walzwerk austretenden Luppe (11) einstellbar ist.

## Revendications

1. Laminoir de tubes comportant des cylindres coniques entraînés, qui peuvent tourner autour d'axes fixes et sont disposés sous un certain angle par rapport à l'axe de laminage, caractérisé en ce que trois cylindres coniques (1, 2, 3) sont disposés sous une inclinaison comprise entre 30 et 75° et de façon pivotante autour d'axes (20, 21, 22) parallèlement à l'axe de laminage, en ce que les arbres d'entraînement individuels (4, 5, 6) sortent latéralement d'un côté du laminoir de tubes, et en ce que l'angle entre chacun des arbres d'entraînement (4, 5, 6) et l'axe de la matière laminée, dans un plan horizontal, s'élève de préférence à 90°.

2. Laminoir de tubes selon la revendication 1, caractérisé en ce que l'angle d'inclinaison des cylindres s'élève à 50°.

3. Laminoir de tubes selon la revendication 1 ou la revendication 2, caractérisé en ce que les cylindres coniques (1, 2, 3) sont montés dans des empoises.

4. Laminoir de tubes selon la revendication 3, caractérisé en ce que les empoises sont réglables radialement par rapport à l'axe de la matière laminée par l'intermédiaire d'un mécanisme de réglage (7), l'axe de réglage coupant le centre de la matière laminée.

5. Laminoir de tubes selon l'une des revendications 1 à 4, caractérisé en ce que, à la sortie du laminoir, est prévu un guide de loupe entraîné présentant des galets obliques (8, 9, 10), la vitesse de rotation des galets obliques étant réglable sur la vitesse de rotation et la vitesse longitudinale de la loupe (11) qui sort du laminoir.

## Claims

1. Tube rolling mill with driven tapered rolls, which are arranged rotatably about fixed axes and at an oblique angle to the rolling axis, characterized in that three tapered rolls (1, 2, 3) are arranged at an oblique angle between 30 and 75° and pivotably about the axis (20, 21, 22) parallel to the rolling axis, that the individual drive shafts (4, 5, 6) are carried laterally out to one side of the tube rolling mill and that the angle between each of the drive shafts (4, 5, 6) and the rolling material axis in a horizontal plane preferably amounts to 90°.

2. Tube rolling mill according to Claim 1, characterized in that the oblique roll angle amounts to 50°.

3. Tube rolling mill according to Claim 1 or 2, characterized in that the tapered rolls (1, 2, 3) are mounted in roll chocks.

4. Tube rolling mill according to Claim 3, characterized in that the roll chocks are adjustable radially to the rolling material axis by an adjustment mechanism (7), whereby the extension of the adjustment axis runs through the central point of the rolling material.

5. Tube rolling mill according ot one of Claims 1 to 4, characterized in that on the delivery side of the rolling mill a driven hollow billet guide arrangement is provided, which has inclined rolls (8,9,10), whereby the rotational speed of the inclined rolls is able to be adjusted to the rotational speed and forward speed of the hollow billet (11) emerging from the rolling mill.
